# EUROPÄISCHE PATENTSCHRIFT

(11) **EP 0 378 807 B1**
(45) Veröffentlichungstag und Bekanntmachung des Hinweises auf die Patenterteilung: **01.12.1993**
(21) Anmeldenummer: 89123012.0
(22) Anmeldetag: 13.12.1989
(51) Int. Cl.: D04H 1/72

(54) **Vlieskrempel**
Non-wovens forming apparatus
Carde pour non-tissé

(30) Priorität: 18.01.1989 DE 3901313
(43) Veröffentlichungstag der Anmeldung: 25.07.1990
(73) Patentinhaber: HERGETH HOLLINGSWORTH GMBH, D-48249 Dülmen (DE)
(72) Erfinder: Graute, Horst, D-4420 Coesfeld (DE)
(74) Vertreter: Dallmeyer, Georg, Dipl.-Ing.

(56) Entgegenhaltungen:
- EP-A- 0 093 585
- GB-A- 1 151 720
- US-A- 2 878 526
- US-A- 4 130 915

## Beschreibung

Die Erfindung betrifft eine Vlieskrempel zur Herstellung aerodynamisch gebildeter Faservliese
- mit einer Faserzuführeinrichtung,
- mit einem mit hoher Drehzahl rotierenden Hauptzylinder,
- mit einem im Bereich der Faserabnahmezone im wesentlichen tangential zu dem Hauptzylinder verlaufenden Luftschacht, der zu einer luftdurchlässigen Vliestransportvorrichtung führt und
- mit einer unter der Vliestransportvorrichtung angeordneten Absaugvorrichtung,
- wobei die Fliehkraft am Hauptzylinder die Fasern in der Faserabnahmezone in den in dem Luftschacht erzeugten Luftstrom abschleudert, der die Fasern zu der Vliestransportvorrichtung befördert und dort in Form eines Faservlieses ablegt, und
- wobei der Luftschacht (2) in seinem oberen, vor der Haupttrommel (T) angeordneten Abschnitt (2a) einen im Querschnitt im wesentlichen düsenförmigen Luftansaugspalt aufweist,
sowie ein Verfahren zur aerodynamischen Bildung eines Faservlieses
- durch Aufbringen der Fasern auf einem mit hoher Geschwindigkeit rotierenden Tambour,
- durch Abschleudern der aufgelösten Fasern im Bereich einer Faserabnahmezone von dem Tambour in einen Luftstrom,
- durch Transport der Fasern in den Luftstrom zu einem luftdurchlässigen Vliestransportmittel und
- durch Abscheiden der Fasern von dem Luftstrom auf dem Vliestransportmittel.

Derartige Vlieskrempel zur Herstellung aerodynamisch gebildeter Faservliese sind beispielsweise aus der US-A-4 064 600, der US-A-4 097 965 und der US-A-4 130 915 und der EP-A-0 093 585 bekannt.

Bei der Vlieskrempel gemäß US-A-4 097 965 wird in dem im wesentlichen tangential zum Hauptzylinder geführten Luftschacht Preßluft eingeblasen, die im Bereich des Hauptzylinders mit Hilfe einer Umlenkplatte im Luftschacht derart umgelenkt wird, daß sie radial auf den Hauptzylinder auftrifft. Damit wird bezweckt zu verhindern, daß die Fasern sich unmittelbar nach dem Austritt aus dem Kardierbereich von dem Hauptzylinder lösen, so daß die Fasern sich erst mit einer gewissen Verspätung von dem Hauptzylinder trennen, wodurch sich die Faserabnahmezone verschiebt. Bei dieser Vlieskrempel wird die Luftströmung mehrfach scharf umgelenkt, wodurch die Homogenität der Luftströmung beeinträchtigt wird. Insbesondere die Umlenkung der Luftströmung an der Umlenkklappe in eine Richtung, die eine Komponente in Gegenrichtung der Hauptzylinder-Drehrichtung enthält, führt zu starken Verwirbelungen der Transportluft, die sich auf die Gleichmäßigkeit des auf der Vliestransportvorrichtung abgelegten Faservlieses auswirkt.

Die US-A-4 130 915 betrifft eine Verbesserung der zuvor beschriebenen Vlieskrempel, bei der der Luftschacht nur bis zum Hauptzylinder geführt ist, wobei der Luftschacht bei Bedarf mit Preßluft versorgt wird, während zusätzlich ein Segment des Kardierbereiches mit einem Druck zwischen 1500 und 4000 Pa (150 und 400 mm Ws) bei einem Luftstrom von 28 m³/(min m) beaufschlagt wird.

Die US-A-2 878 526 beschreibt eine Vliesbildungsvorrichtung mit einer mit gestaffelten Zähnen versehenen Haupttrommel, von der Fasern auf Grund von Fliehkraft vom Hauptzylinder in einen Luftstrom abgeschleudert werden, der die Fasern zu einer luftdurchlässigen Vliestransportvorrichtung befördert. Der Luftstrom wird tangential mit extrem hoher Geschwindigkeit in den Faserabnahmebereich eingeblasen.

Die GB-A-1 151 720 beschreibt eine Vliesbildungsvorrichtung unter Verwendung von Siebtrommeln. Die Fasern werden den Siebtrommeln in einem Schacht luftgetragen zugeführt, wobei eine Schachtwand bezüglich Länge, Neigung und Abstand zur gegenüberliegenden Wand einstellbar ist.

Die EP-A-0 093 585 beschreibt eine Vlieskrempel, bei der in einem tangential zu dem Hauptzylinder verlaufenden Luftschacht eine turbulente Luftströmung erzeugt wird. Der sich im Querschnitt verengende Luftschacht weist im Bereich der Faserabnahmezone einen scharfen Knick auf, der die Turbulenz der Luftströmung erhöht.

Der Erfindung liegt die Aufgabe zugrunde, eine Vlieskrempel zu schaffen, bei der die aerodynamische Vliesbildung zur Erzeugung einer hohen Gleichmäßigkeit des Vlieses auch bei hohen Produktionsgeschwindigkeiten und großen Maschinenbreiten verbessert ist.

Zur Lösung dieser Aufgabe ist erfindungsgemäß eine Vlieskrempel zur Herstellung aerodynamisch gebildeter Faservliese mit den Merkmalen des Anspruchs 1 vorgesehen.

Zur Lösung der Aufgabe dient ferner erfindungsgemäß ein Verfahren zur aerodynamischen Bildung eines Faservlieses mit den Merkmalen des Anspruchs 21.

Gemäß der Erfindung ist vorgesehen, daß die dem Hauptzylinder gegenüberliegende Wand des Luftschachtes ein Luftleitblech ist, das stromaufwärts mit Abstand von dem Hauptzylinder T mit einem gegenüberliegenden Wandabschnitt eine erste Drosselstelle und mit der Umfangsfläche des Hauptzylinders eine zweite Drosselstelle im Bereich der Faserabnahmezone bildet.

Die Querschnittsverengung des Luftschachtes in einem dem Hauptzylinder vorgelagerten Bereich ermöglicht, daß die Faserabnahmezone sich in einem stabilisierten Unterdruckbereich befindet, in dem die Strömungsgeschwindigkeit in hohem Maße über die gesamte Breite der Maschine homogenisiert ist. Die vorgelagerte Drosselstelle führt zu einem automaischen sofortigen Druckausgleich über die gesamte Breite der Maschine, so daß nach der Drosselstelle ein über die Breite gleichförmiger Volumenstrom vorliegt.

Die Gestaltung des Luftschachtes in seinem oberen Abschnitt als düsenförmiger Luftansaugspalt bewirkt, daß die angesaugte Luftströmung so wenig wie möglich gestört wird und vergleichmäßigt in die Faserabnahmezone eintritt. Eine abrupte Änderung der Luftströmungsrichtung erfolgt nicht, so daß Wirbelbildung und turbulente Strömungsverhältnisse im Luftschacht vermieden werden.

Die aerodynamische Form des Luftansaugspaltquerschnitts ermöglicht auch bei hohen Strömungsgeschwindigkeiten eine laminare Luftströmung ohne Verwirbelungen, so daß die sich von dem Hauptzylinder lösenden Einzelfasern von einer möglichst großen Luftmenge umspült werden, ohne daß sie sich auf dem Abströmweg zwischen Hauptzylinder und Vliestransporteinrichtung auf Grund von Luftwirbelbildungen mit benachbarten Einzelfasern verhaken und agglomerieren können. Die laminare Luftströmung ermöglicht eine hohe Gleichmäßigkeit der Vliesablage, die sich beispielsweise in einem Florbild ohne Wolkigkeit widerspiegelt. Dabei läßt sich ein Vlies herstellen, dessen Längs-und Querfestigkeitswerte gleich hoch sind.

Das Luftleitblech kann stetig gekrümmt sein. Auf diese Weise entstehen keine sprunghaften Druckänderungen bzw. Luftgeschwindigkeitsänderungen im Luftschacht.

Bei einer bevorzugten Ausbildung des Luftleitblechs weist das Luftleitblech eine Kreiszylinderkrümmung auf, deren Radius im wesentlichen dem Hauptzylinderradius entspricht oder größer ist als der Hauptzylinderradius. Bei einem im wesentlichen übereinstimmenden Krümmungsradius des Hauptzylinders und des Luftleitbleches ergibt sich eine symmetrische Querschnittsverengung an der zweiten Drosselstelle, so daß eine weitere Homogenisierung des Luftstromes an der Faserabnahmezone erfolgt. Diese zweite Homogenisierung des Luftstromes ist insbesondere deswegen vorteilhaft, weil sich der nach der ersten Drosselstelle über die Breite der Maschine homogenisierte angesaugte Luftstrom nochmals mit dem von dem Hauptzylinder mitgeförderten Luftstrom vermischt.

Das Luftleitblech ist derart verstellbar, daß die Spaltweite der ersten und/oder der zweiten Drosselstelle variierbar ist. Mit Hilfe des verstellbaren Luftleitbleches ist eine Anpassung an spezielle Produktionsbedingungen und Fasermaterialien möglich, wobei die Spaltweiten der beiden Querschnittsverengungen auch separat verstellbar sind. Mit Hilfe der Spaltweite können letztlich auch die Druckverhältnisse im Bereich der Faserabnahmezone beeinflußt werden.

Die Strömungsgeschwindigkeit der Luft im Bereich der Faserabnahmezone kann im wesentlichen der Umfangsgeschwindigkeit des Hauptzylinders entsprechen. Auf diese Weise haben der angesaugte Luftstrom, der mit dem Hauptzylinder mitrotierende Luftstrom und die von der Haupttrommel abgeschleuderten Fasern die gleiche Geschwindigkeit, wodurch ein Vermischen ohne Verwirbelung möglich ist. Vorzugsweise ist die Strömungsgeschwindigkeit der angesaugten Luft jedoch geringer als die Umfangsgeschwindigkeit der Trommel.

Bei einem bevorzugten Ausführungsbeispiel ist vorgesehen, daß zwischen Faserzuführeinrichtung und Hauptzylinder ein Kardiertrakt mit mehreren hintereinander angeordneten Kardierwalzen mit zugeordneten Arbeiterwalzen angeordnet ist. Der Kardiertrakt bewirkt eine besonders gute Auflösung der Fasern, so daß die Kardierelemente an dem Hauptzylinder nur noch die Aufgabe der Feinauflösung übernehmen müssen, wodurch eine erhebliche Vergleichmäßigung der aufgelösten Fasern über die Breite der Maschine möglich ist.

Bei einer bevorzugten Weiterbildung ist ein zweiter Ventilator vorgesehen, der im oberen Abschnitt des Luftansaugtrichters einen zusätzlichen Luftstrom einbläst. Diese Erhöhung des Staudrucks an einer Drosselstelle sorgt für einen schnelleren Ausgleich von Druck- und Strömungsunterschieden über die gesamte Breite der Maschine.

Dabei ist vorzugsweise vorgesehen, daß der zweite Ventilator den zusätzlichen Luftstrom vor der ersten Drosselstelle des Luftschachtes einbläst. Der zweite Ventilator bewirkt dadurch vor der ersten Drosselstelle eine Erhöhung des Staudrucks.

Im Bereich der ersten Drosselstelle kann über die Breite des gesamten Luftschachtes ein Luftstromverdichtungsprofil angeordnet sein. Das Luftstromverdichtungsprofil erhöht den Drosselwiderstand und hat somit eine ähnliche Wirkung wie die Staudruckerhöhung vor der Drosselstelle.

Dabei kann das Luftstromverdichtungsprofil in vorteilhafter Weise einen lonisierstab aufnehmen, der den angesaugten Luftstrom elektrostatisch entlädt.

Im folgenden wird unter Bezugnahme auf die Zeichnungen ein Ausführungsbeispiel der Erfindung näher erläutert.

Es zeigen
Fig. 1 eine Vlieskrempel zur Herstellung aerodynamisch gebildeter Faservliese und
Fig. 2 den tangential zum Hauptzylinder geführten Luftschacht mit laminarer Luftströmung.

Die Vlieskrempel der Fig. 1 weist ein Maschinengestell 1 auf, das in einem Kardiertrakt fünf hintereinander angeordnete Kardierwalzen K1 bis K5 aufnimmt, denen sechs Arbeiterwalzen W1 bis W6 zugeordnet sind. Das Spinngut bzw. Vorlagevlies wird mittels der Speisewalze F'mit Speisemulde zugeführt. Am Ende des Kardiertraktes wird das auf der letzten Kardierwalze K5 befindliche Vlies vom Hauptzylinder oder Tambour T übernommen. Zur Feinstauflösung ist der Tambour T mit zwei Kardierdeckelsegmenten versehen, die vorzugsweise aus Cardmaster-Segmenten C1 und C2 bestehen.

Die Arbeiterwalzen tangieren mit Ausnahme der Arbeiterwalze W2 jeweils zwei Kardierwalzen. Die Arbeiterwalze W2 bildet zusammen mit der Walze AL1 eine der Kardierwalze K2 zugeordnete Arbeiterwendevorrichtung. Die Arbeiterwendevorrichtung kann auch der Kardierwalze K4 zugeordnet sein. In diesem Fall fällt die Arbeiterwalze W5 weg, während die Arbeiterwalze W4 zwischen den Kardierwalzen K2 und K3 angeordnet ist. Von Kardierwalze zu Kardierwalze ist in Richtung des fortschreitenden Arbeitsprozesses eine Steigerung der Walzendrehzahl in Verbindung mit einer systematischen Abstufung der Garnierung vorgesehen, so daß ein hoher Kardiereffekt für eine fortschreitende Faserisolierung erzielt wird.

Die Walzen des Kardiertraktes, die unteren Arbeiterwalzen W1, W3, W5 und der Tambour können mit Muldenblechen 10 abgedeckt sein.

Die Tambourwalze hat einen Durchmesser von ca. 550 mm. Die Kardierwalze K5 hat bei ca. der halben Drehzahl des Tambours vorzugsweise den gleichen Durchmesser, während die Kardierwalzen K1 bis K4 einen kleineren Durchmesser aufweisen können.

Die bevorzugte Umfangsgeschwindigkeit des Tambours liegt im Bereich zwischen 2.800 und 3.300 m/min, was bei einem Tambourdurchmesser von 550 mm einer Rotationsgeschwindigkeit von 1.600 bis 1.900 Umdrehungen pro Minute entspricht.

Das von dem Kardiertrakt übernommene aü- ßerst fein voraufgelöste Vlies wird nochmals mit Hilfe der Cardmasterplatten bis zur Einzelfaser feinaufgelöst und anschliessend hinter dem letzten Cardmastersegment C2 auf Grund der hohen Zentrifugalkräfte von dem Tambour T in einen Luftstrom abgeschleudert, der je nach Fasermenge eine Strömungsgeschwindigkeit zwischen 20 und 40 m/sec aufweist. Die hierfür benötigte Luftmenge beträgt ca. 50 bis 100 m³/min je m Maschinenbreite.

Der Luftstrom wird in einem aerodynamisch gestalteten Luftschacht 2 erzeugt, der so gestaltet ist, daß in der Faserabnahmezone 3 hinter dem letzten Cardmastersegment C2 eine Luftströmung ohne Turbulenzen entsteht, die sich mit dem von dem Tambour mitgerissenen und abgeschleuderten Luftstrom D und mit den vom Tambour abgeschleuderten Fasern ohne Verwirbelungen vermischen kann.

Die abgeschleuderten Einzelfasern werden von dem Luftstrom E ohne Berührung der als Luftleitblech 4 gestalteten Schachtwand zu einem perforierten Transportband 5 transportiert, auf dem sie sich je nach Einstellung der Maschinenparameter, insbesondere der Luftparameter, als Wirrvlies oder als orientiertes Vlies 7 ablegen. Das abgelegte Vlies 7 weist eine hohe Gleichmäßigkeit in der Faserverteilung und damit auch der Flordicke auf.

Das perforierte Transportband 5 läuft, über mehrere Walzen 15 geführt, endlos um, wobei innerhalb der Umlaufstrecke des Transportbandes 5 ein Querstromventilator 11 angeordnet ist, der über die gesamte Breite der Maschine am unteren Ende des Luftschachtes 2 in einen Saugschacht 12 einen gleichmäßigen einstellbaren Unterdruck erzeugt. Kurz hinter der Faserabnahmestelle stellt sich dadurch ein Unterdruck zwischen 100 und 500 Pa (10 und 50 mm Ws) ein. Dieser Querstromventilator 11 benötigt nur ein Drittel der Leistung einer herkömmlichen Absaugeinrichtung und trägt wesentlich dazu bei, daß eine Arbeitsbreite von z.B. 3,50 m überhaupt ermöglicht werden kann.

Der Saugschacht 12 zwischen dem Transportband 5 und dem Querstromventilator 11 erstreckt sich über die gesamte Breite der Maschine. Der Abluftstrom des Querstromventilators 11 wird über einen seitlich austretenden und vertikal nach oben geführten Abluftschacht 13 abgeblasen.

Der Querstromventilator 11 erzeugt unterhalb des Transportbandes 5 einen Saugstrom F mit einem spezifischen Volumen zwischen 50 und 100 m³/(min m). Dieser Volumenstrom F entspricht dem Luftstrom E im unteren Teil des Schachtes 2. Der Luftstrom E setzt sich zusammen aus dem vom Trommelumfang mitgeförderten Luftstrom D und dem zusätzlich angesaugten Luftstrom C aus dem oberen Teil des Luftschachtes 2, wobei sich der Luftstrom C entweder nur aus dem durch die Eintrittsöffnung 6 des Luftschachtes 2 angesaugten Luftstrom A oder aus dem Luftstrom A und einem zusätzlich eingeblasenen Luftstrom B zusammensetzt. Der zusätzliche Luftstrom B kann im Bedarfsfall über einen zweiten, in Fig. 1 dargestellten Ventilator 21 eingeblasen werden, ohne daß dadurch die Strömungsgeschwindigkeit des resultierenden Luftstromes E im Bereich der Faserabnahmezone 3 erhöht wird.

Fig. 2 zeigt den Tambour T und den Luftschacht 2 im Detail. Das diesem Tambour zugeführte Vlies kann über einen Kardiertrakt wie in Fig. 1 dargestellt, zugeführt werden, aber auch über eine Speisewalze mit Einzugsmulde in Kombination mit einer Vorreißerwalze. Diese zweite Lösung führt jedoch zu einem weniger guten Florbild.

Die auf dem Tambour T angeordneten Cardmastersegmente C1 und C2 sind mit massiven Verrippungen 20 versehen, um bei großen Maschinenbreiten ein Durchbiegen der Cardmastersegmente zu vermeiden. Die in Umfangsrichtung des Tambours äußerste Verrippung 20 des Cardmastersegmentes C2 dient dabei gleichzeitig als ein im wesentlichen geradliniger Wandabschnitt 6 des Luftschachtes 2. In Versuchen hat sich herausgestellt, daß es vorteilhaft ist, am tambourseitigen Ende dieses Wandabschnitts 6 keinen den Kardierbereich des Tambours abschließenden Keil anzuordnen, sondern die Fasern unmittelbar nach dem Verlassen des Cardmastersegmentbereiches in den Luftstrom abzuschleudern.

Das Luftleitblech 4 des sich über die gesamte Breite der Maschine erstreckenden Luftschachtes 2 ist derart gekrümmt, daß der Luftschacht 2 im Querschnitt nahezu eine Düsenform erhält, wobei zwischen dem Wandabschnitt 6 und dem Luftleitblech 4 eine Verengung in Form einer ersten Drosselstelle 8 mit Abstand von dem Tambour T gebildet ist. Die Drosselstelle 8 bewirkt eine Vergleichmäßigung des Luftstromes über die gesamte Breite der Maschine. Der zusätzliche Luftstrom B wird über einen sich über die gesamte Breite des Luftschachtes 2 erstreckenden, sich im Querschnitt konisch verengenden Blastrichter 30 eingeblasen und bildet vor der ersten Drosselstelle einen Staudruck, der ebenfalls zur Vergleichmäßigung der Luftströmung über die gesamte Breite der Maschine beiträgt.

Wichtig ist, daß das Luftleitblech 4 eine aerodynamisch günstige, nämlich stetige Kontur aufweist, die Luftwirbel auch bei hohen Strömungsgeschwindigkeiten vermeidet.

Bei Anordnung eines Kardiertraktes gemäß Fig. 1 können die Cardmasterplatten C1 und C2 auch wegfallen und an deren Stelle Deckelsegmente vorgesehen sein, die keine Kardierfunktion haben. In diesem Fall ist der Wandabschnitt 6 aus einem Blech gestaltet, das entweder, wie in Fig. 2 gezeigt, im wesentlichen geradlinig verläuft oder symmetrisch zum gekrümmten Luftleitblech 4 auf der gegenüberliegenden Seite des Schachtes 2 ebenfalls gekrümmt ist.

Der Wandabschnitt 6 des Luftschachtes 2 endet an seinem tambourseitigen Ende an einem Umfangsabschnitt des Tambours etwa 10 bis 15 oberhalb der Horizontalebene durch die Tambourachse. An dieser Stelle beginnt unmittelbar nach dem Cardmastersegment 2 die Faserabnahmezone 3, in dem sich die Luftströme D und C und die abgeschleuderten Einzelfasern vermischen. Danach bildet das Luftleitblech 4 mit der Tambourumfangsfläche eine zweite Drosselstelle 9, von der aus die Einzelfasern, ohne sich auf dem kurzen Abströmweg zum Transportband 5 miteinander verhaken zu können, ohne Berührung des Luftleitbleches 4 frei fliegen können. Die Fasern legen sich auf dem Transportband 5 zu einem Vlies ab und werden gegegebenenfalls unter Zuhilfenahme einer Abzugswalze 22 mit einer Abzugsgeschwindigkeit von 2 m/sec weiterbefördert.

Der untere Teil des Luftleitbleches 4 kann geradlinig gestaltet sein und in Richtung zur Vertikalebene durch die Tambourachse geneigt sein. Auf der gegenüberliegenden Seite des Luftleitbleches 4 im unteren Schachtabschnitt 2b ist ein an dem Muldenblech 10 befestigtes Abschlagmesser 14 angeordnet, das die im unteren Schachtabschnitt 2b dem Luftleitblech 4 gegenüberliegende Schachtwand bildet. Das Abschlagmesser 14 ist zusammen mit der Mulde 10 um die Trommelachse derart schwenkbar, daß der untere Schachtbereich 2b in seiner Spaltweite einstellbar ist. Dabei kann das Abschlagmesser 14 eine zu dem unteren Abschnitt des Luftleitbleches 4 parallele Position oder eine von dem Luftleitblech 4 konisch divergierende Position einnehmen.

Auch das Luftleitblech 4 kann in Horizontalrichtung derart verstellt werden, daß die Spaltweiten der ersten und der zweiten Drosselstelle verändert werden. Außerdem kann das Luftleitblech 4 verschwenkt werden, so daß die Spaltweiten der einzelnen Drosselstellen unabhängig voneinander einstellbar sind. Die Spaltweite an der zweiten Drosselstelle ist zwischen 10 und 40 mm einstellbar.

Im oberen Teil 2a des Luftschachtes 2 kann im Bereich der ersten Drosselstelle 8 ein im Querschnitt vorzugsweise aerodynamisch gestaltetes Luftstromverdichtungsprofil 25 angeordnet sein. Dieses Luftstromverdichtungsprofil trägt erheblich zur Vergleichmäßigung der Luftströmung und damit zur Vergleichmäßigung der Vliesbildung bei. Das Luftstromverdichtungsprofil 25 kann gleichzeitig dazu dienen, eine lonisiereinrichtung 26 aufzunehmen, die bei einer Hochspannung von ca. 7 bis 8 kV die angesaugte Luft elektrostatisch entlädt und damit Faseragglomerationen auf Grund elektrostatischer Kräfte vorbeugt.

Eine zweite lonisiereinrichtung 27 kann oberhalb des Transportbandes 5 hinter der Abzugswalze 22 angeordnet sein.

## Patentansprüche

1. Vlieskrempel zur Herstellung aerodynamisch gebildeter Faservliese (7),
- mit einer Faserzuführeinrichtung (F),
- mit einem mit hoher Drehzahl rotierenden Hauptzylinder (T),
- mit einem im Bereich der Faserabnahmezone (3) im wesentlichen tangential zu dem Hauptzylinder (T) verlaufenden Luftschacht (2), der zu einer luftdurchlässigen Vliestransportvorrichtung (5) führt und
- mit einer unter der Vliestransportvorrichtung (5) angeordneten Absaugvorrichtung (11
- wobei die Fliehkraft am Hauptzylinder (T) die Fasern in der Faserabnahmezone (3) in den in dem Luftschacht (2) erzeugten Luftstrom abschleudert, der die Fasern zu der Vliestransportvorrichtung (5) befördert und dort in Form eines Faservlieses (7) ablegt, und
- wobei der Luftschacht (2) in seinem oberen, vor der Haupttrommel (T) angeordneten Abschnitt (2a) einen im Querschnitt im wesentlichen düsenförmigen Luftansaugspalt aufweist,
dadurch gekennzeichnet,
daß die dem Hauptzylinder (T) gegenüberliegende Wand des Luftschachtes (2) ein Luftleitblech (4) ist, das stromaufwärts mit Abstand von dem Hauptzylinder (T) mit einem gegenüberliegenden Wandabschnitt (6) eine erste Drosselstelle (8) und mit der Umfangsfläche des Hauptzylinders eine zweite Drosselstelle (9) im Bereich der Faserabnahmezone (3) bildet.

2. Vlieskrempel nach Anspruch 1, dadurch gekennzeichnet, daß das Luftleitblech (4) stetig gekrümmt ist.

3. Vlieskrempel nach Anspruch 2, dadurch gekennzeichnet, daß die Krümmung des Luftleitblechs (4) eine Kreiszylinderkrümmung ist mit einem Radius, der im wesentlichen dem Hauptzylinderradius entspricht oder größer als der Hauptzylinderradius ist.

4. Vlieskrempel nach einem der Ansprüche 2 oder 3, dadurch gekennzeichnet, daß das Luftleitblech (4) mindestens bis zu der durch die Hauptzylinderachse verlaufenden Horizontalebene gekrümmt ist.

5. Vlieskrempel nach einem der Ansprüche 1 bis 4, dadurch gekennzeichnet, daß das Luftleitblech (4) derart verstellbar ist, daß die Spaltweite der ersten und/oder der zweiten Drosselstelle (8, 9) variierbar ist.

6. Vlieskrempel nach einem Ansprüche 1 bis 5, dadurch gekennzeichnet, daß das Luftleitblech (4) in einem sich dem oberen Abschnitt (2a) anschließenden unteren Abschnitt (2b) des Luftschachtes (2) geradlinig verläuft.

7. Vlieskrempel nach Anspruch 5 oder 6, dadurch gekennzeichnet, daß die Spaltweite der zweiten Drosselstelle (9) an der Faserabnahmezone (3) im Bereich zwischen 10 mm und 40 mm verstellbar ist.

8. Vlieskrempel nach einem der Ansprüche 1 bis 7, dadurch gekennzeichnet, daß im Bereich der ersten Drosselstelle (8) über die Breite des gesamten Luftschachtes (2) ein Luftstromverdichtungsprofil (25) angeordnet ist.

9. Vlieskrempel nach einem der Ansprüche 1 bis 8, dadurch gekennzeichnet, daß hinter der Faserabnahmezone (3) ein um die Tambourachse verschwenkbares Abschlagmesser (14) an dem Umfang des Hauptzylinders (T) anliegt.

10. Vlieskrempel nach einem der Ansprüche 1 bis 11, dadurch gekennzeichnet, daß die strömungsgeschwindigkeit der Luft im Bereich der Faserabnahmezone (3) maximal die Umfangsgeschwindigkeit des Hauptzylinders T erreicht, vorzugsweise aber geringer ist.

11. Vlieskrempel nach einem der Ansprüche 1 bis 10, dadurch gekennzeichnet, daß zwischen Faserzuführeinrichtung (F) und Hauptzylinder (T) ein Kardiertrakt mit mehreren hintereinander angeordneten Kardierwalzen (K1 bis K5) mit zugeordneten Arbeiterwalzen (W1 bis W6) angeordnet ist.

12. Vlieskrempel nach einem der Ansprüche 1 bis 11, dadurch gekennzeichnet, daß auf dem Umfang des Hauptzylinders (T) zwischen Faserzuführeinrichtung und Faserabnahmezone (3) Kardierelemente angeordnet sind.

13. Vlieskrempel nach Anspruch 12, dadurch gekennzeichnet, daß die Kardierelemente des Hauptzylinders (T) aus Kardierdeckelsegmenten, z.B. Cardmaster-Segmenten (C1, C2), bestehen.

14. Vlieskrempel nach Anspruch 13, dadurch gekennzeichnet, daß die Faserabnahmezone (3) unmittelbar nach dem in Drehrichtung des Hauptzylinders (T) letzten Cardmastersegmentes (C2) beginnt.

15. Vlieskrempel nach einem der Ansprüche 1 bis 14, dadurch gekennzeichnet, daß die Absaugvorrichtung aus einem unmittelbar unter der Vliestransportvorrichtung (5) angeordneten Querstromventilator (11) besteht, dessen Absaugleistung einstellbar ist.

16. Vlieskrempel nach einem der Ansprüche 1 bis 15, dadurch gekennzeichnet, daß ein zweiter Ventilator (21) vorgesehen ist, der im oberen Abschnitt (2a) des Luftschachtes (2) einen zusätzlichen Luftstrom (B) einbläst.

17. Vlieskrempel nach Anspruch 16, dadurch gekennzeichnet, daß der zweite Ventilator (21) den zusätzlichen Luftstrom (B) vor der ersten Drosselstelle (8) des Luftschachtes (2) einbläst.

18. Vlieskrempel nach einem der Ansprüche 1 bis 17, dadurch gekennzeichnet, daß im oberen Abschnitt (2a) des Luftschachtes (2) über die gesamte Breite ein lonisierstab angeordnet ist.

19. Vlieskrempel nach Anspruch 18, dadurch gekennzeichnet, daß das Luftstromverdichtungsprofil (25) den lonisierstab aufnimmt.

20. Vlieskrempel nach einem der Ansprüche 1 bis 19, dadurch gekennzeichnet, daß oberhalb des auf der Vliestransportvorrichtung (5) abgelegten Faservlieses ein zweiter lonisierstab (27) über die gesamte Breite des Faservlieses verläuft.

21. Verfahren zur aerodynamischen Bildung eines Faservlieses (7)
- durch Aufbringen der Fasern auf einem mit hoher Geschwindigkeit rotierenden Tambour (T),
- durch Abschleudern der aufgelösten Fasern im Bereich einer Faserabnahmezone (3) von dem Tambour (T)in einen laminaren Luftstrom,
- durch Transport der Fasern in dem Luftstrom zu einem luftdurchlässigen Vliestransportmittel und
- durch Abscheiden der Fasern von dem Luftstrom auf dem Vliestransportmittel (5),
dadurch gekennzeichnet,
- daß der abgesaugte Luftstrom mindestens einmal vor dem Eintritt der Fasern in den Luftstrom und mindestens einmal bei Eintritt der Fasern in den Luftstrom verdichtet wird.

22. Verfahren nach Anspruch 21, dadurch gekennzeichnet, daß im Bereich der Faserabnahmezone (3) ein Unterdruck zwischen 100 und 500 Pa (10 und 50 mm Ws) eingestellt wird.

23. Verfahren nach einem der Ansprüche 21 oder 22, dadurch gekennzeichnet, daß die Strömungsgeschwindigkeit des Luftstroms in der Faserabnahmezone (3) maximal auf einen der Umfangsgeschwindigkeit des Tambours (T) entsprechenden Wert eingestellt wird.

24. Verfahren nach einem der Ansprüche 21 bis 23, dadurch gekennzeichnet, daß die Strömungsgeschwindigkeit des Luftstroms in der Faserabnahmezone (3) auf einen Wert im Bereich zwischen 20 und 40 m/s eingestellt wird.

25. Verfahren nach einem der Ansprüche 21 bis 24, dadurch gekennzeichnet, daß zusätzlich zu dem durch Absaugen erzeugten Luftstrom (A) ein weiterer Luftstrom (B) vor Eintritt der Fasern in den resultierenden Luftstrom zur staudruckerhöhung vor der Verdichtung eingeblasen wird.

26. Verfahren nach einem der Ansprüche 21 bis 25, dadurch gekennzeichnet, daß ein Luftstrom zwischen 40 und 120 m³/(min m) eingestellt wird.

## Claims

1. Nonwovens card for producing aerodynamically formed fibrous webs (7), comprising
- a fiber feed means (F),
- a main cylinder (T) rotating at a high speed,
- an air shaft (2) being substantially tangential to the main cylinder (T) within the region of the fiber doffing zone (3) and extending to an air-permeable nonwovens conveying means (5), and
- a suction means (11) arranged beneath the nonwovens conveying means (5),
- the centrifugal force at the main cylinder (T) throwing the fibers in the fiber doffing zone (3) into the air current generated in the air shaft (2) and conveying said fibers to the nonwovens conveying means (5) to deposit them there as a fibrous web (7),
- the upper portion (2a) of the air shaft (2), arranged in front of the main cylinder (T), forming an air suction gap of a substantially nozzle-shaped cross section.
characterized in that
- the wall of the air shaft (2) confronted with the main cylinder (T) is an air guide plate (4) forming, downstream and spaced from the main cylinder (T), a first throttle area (8) together with an opposite wall portion (6), and, within the range of the fiber doffing zone (3), a second throttle area (9) with the peripheral surface of the main cylinder.

2. Nonwovens card as set forth in claim 1, characterized in that the air guide plate (4) is continuously curved.

3. Nonwovens card as set forth in claim 2, characterized in that the curvature of the air guide plate (4) is a circular cylindrical curvature having a radius substantially corresponding to or being superior to the main cylinder radius.

4. Nonwovens card as set forth in one of claims 2 or 3, characterized in that the air guide plate (4) is curved at least as far as to the horizontal plane extending through the main cylinder axis.

5. Nonwovens card as set forth in one of claims 1 to 4, characterized in that the air guide plate (4) is adjustable so that the gap width of the first and/or second throttle area (8,9) may be varied.

6. Nonwovens card as set forth in one of claims 1 to 5, characterized in that the air guide plate (4) is rectilinear in a lower portion (2b) adjacent to the upper portion (2a) of the air shaft (2).

7. Nonwovens card as set forth in claim 5 or 6, characterized in that the gap width of the second throttle area (9) at the fiber doffing zone (3) is adjustable within the range of 10 mm and 40 mm.

8. Nonwovens card as set forth in one of claims 1 to 7, characterized in that an air compression profile (25) is provided over the total width of the air shaft (2) and within the range of the first throttle area (8).

9. Nonwovens card as set forth in one of claims 1 to 8, characterized in that downstream of the fiber doffing zone (3), a plough knife (14) pivotal about the drum axis rests against the periphery of the main cylinder (T).

10. Nonwovens card as set forth in one of claims 1 to 9, characterized in that the maximum flow rate of air within the range of the fiber doffing zone (3) is equal to the peripheral speed of the main cylinder T, however, preferably, it is inferior thereto.

11. Nonwovens card as set forth in one of claims 1 to 10, characterized in that between the fiber feed means (F) and the main cylinder (T), there is arranged a carding section comprising, in successive order, a plurality of carding rollers (K1 to K5) with associated workers (W1 to W6).

12. Nonwovens card as set forth in one of claims 1 to 11, characterized in that between fiber feed means and fiber doffing zone (3), carding elements are arranged on the periphery of the main cylinder (T).

13. Nonwovens card as set forth in claim 12, characterized in that the carding elements of the main cylinder (T) consist of carding cover segments, e.g. cardmaster segments (C1, C2).

14. Nonwovens card as set forth in claim 13, characterized in that the beginning of the fiber doffing zone (3) is directly subsequent to the cardmaster segment (C2) which is the last in the sense of rotation of the main cylinder (T).

15. Nonwovens card as set forth in one of claims 1 to 14, characterized in that the suction means consists of a cross current fan (11) positioned directly beneath the nonwovens conveying means (5) and being adjustable as its suction capacity.

16. Nonwovens card as set forth in one of claims 1 to 15, characterized by the provision of a second fan (21) which, in the upper portion (2a) of the air shaft (2) supplies an additional air current (B).

17. Nonwovens card as set forth in claim 16, characterized in that the second fan (21) blows the additional air current (B) ahead of the first throttle area (8) of the air shaft (2).

18. Nonwovens card as set forth in one of claims 1 to 17, characterized in that an ionization rod is provided in the upper portion (2a) of the air shaft (2) over the total width.

19. Nonwovens card as set forth in claim 18, characterized in that the ionization rod is received by the air compression profile (25).

20. Nonwovens card as set forth in one of claims 1 to 19, characterized in that above the fibrous web deposited in the nonwovens conveying means (5), a second ionization rod (27) extends over the total width of the fibrous web.

21. Process for the aerodynamic formation of a fibrous web
- by applying the fibers onto a drum (T) rotating at a high speed,
- throwing away, within the range of a fiber doffing zone (3), the fibers from the drum (T) into an air current,
- transporting the fibers in the air current to an air-permeable nonwovens conveying means and
- separating the fibers from the air current on the nonwovens conveying means (5),
characterized in that
- the absorbed air current is compressed at least once prior the entry of the fibers into the air current and at least once with the entry of the fibers into the air current.

22. Process as set forth in claim 21, characterized in that, within the range of the fiber doffing zone (3), a vacuum between 100 and 500 Pa (10 and 50 mm Ws) is adjusted.

23. Process as set forth in one of claims 21 or 22, characterized in that value of the maximum flow velocity of the air current in the fiber doffing zone (3) corresponds to the peripheral speed of the drum (T).

24. Process as set forth in one of claims 21 to 23, characterized in that the flow velocity of the air current in the fiber doffing zone (3) is adjusted to a value within the range between 20 and 40 m/s.

25. Process as set forth in one of claims 21 to 24, characterized in that, in addition to the air current (A) generated by sucking, another air current (B) is blown prior to the entry of the fibers into the resultant air current in order to increase the damming pressure prior to the compression.

26. Process as set forth in one of claims 21 to 25, characterized in that an air current between 40 and 120 m³/(min m) is adjusted.

## Revendications

1. Carde pour non-tissé pour la fabrication de non-tissés de fibres (7) formés de manière aérodynamique,
- avec un dispositif d'alimentation de fibres (F),
- avec un cylindre principal (T) tournant à grande vitesse,
- avec un puits d'aération (2) s'étendant dans la zone de réception des fibres (3), de manière sensiblement tangentielle au cylindre principal (T) et conduisant à un dispositif de transport de non-tissé perméable à l'air (5), et
- avec un dispositif d'aspiration (11) disposé sous le dispositif de transport de non-tissé (5),
- la force centrifuge au cylindre principal (T) essorant les fibres dans la zone de réception des fibres (3), dans le courant d'air généré dans le puits d'aération (2) qui transporte les fibres vers le dispositif de transport de non-tissé (5) et les y déposant sous forme de non-tissé de fibres (7), et
- le puits d'aération (2) présentant, dans son segment supérieur (2a), disposé devant le cylindre principal (T), une fente d'aspiration d'air à section sensiblement en forme de tuyère,
caractérisée en ce que la paroi du puits d'aération (2) opposée au cylindre principale (T) est un déflecteur d'air (4) qui forme, à une distance en amont du cylindre principal (T), avec un segment de paroi opposé (6), un premier point d'étranglement (8) et, avec la surface périphérique du cylindre principal, un second point d'étranglement (9) dans la zone de réception des fibres (3).

2. Carde pour non-tissé suivant la revendication 1, caractérisée en ce que le déflecteur d'air (4) est courbé en continu.

3. Carde pour non-tissé suivant la revendication 2, caractérisée en ce que la courbure du déflecteur d'air (4) est une courbe cylindrique circulaire à rayon qui correspond sensiblement au rayon du cylindre principal ou est supérieur au rayon du cylindre principal.

4. Carde pour non-tissé suivant l'une des revendications 2 ou 3, caractérisée en ce que le déflecteur d'air (4) est courbé au moins jusqu'au plan horizontal passant par l'axe du cylindre principal.

5. Carde pour non-tissé suivant l'une des revendications 1 à 4, caractérisée en ce que le déflecteur d'air (4) peut être ajusté de telle manière que la largeur d'ouverture du premier et/ou du second point d'étranglement (8, 9) est variable.

6. Carde pour non-tissé suivant l'une des revendications 1 à 5, caractérisée en ce que le déflecteur d'air (4) s'étend en ligne droite dans un segment inférieur (2b) du puits d'aération (2) aboutissant au segment supérieur (2a).

7. Carde pour non-tissé suivant la revendication 5 ou 6, caractérisée en ce que la largeur d'ouverture du second point d'étranglement (9) est réglable de l'ordre de 10 à 40 mm dans la zone de réception des fibres (3).

8. Carde pour non-tissé suivant l'une des revendications 1 à 7, caractérisée en ce que dans la zone du premier point d'étranglement (8) est disposé, sur toute la largeur du puits d'aération (2), un profilé de compression du courant d'air (25).

9. Carde pour non-tissé suivant l'une des revendications 1 à 8, caractérisée en ce que derrière la zone de réception des fibres (3) vient se placer, sur le pourtour du cylindre principal (T), une lame de rabattement (14) pivotable sur l'axe du cylindre.

10. Carde pour non-tissé suivant l'une des revendications 1 à 9, caractérisée en ce que la vitesse de circulation de l'air atteint, à l'endroit de la zone de réception des fibres (3), tout au plus la vitesse circonférentielle du cylindre principal T, mais est, de préférence, inférieure.

11. Carde pour non-tissé suivant l'une des revendications 1 à 10, caractérisée en ce qu'entre le dispositif d'alimentation des fibres (F) et le cylindre principal (T) est disposé un chemin de cardage à plusieurs cylindres de cardage (K1 à K5) disposés l'un derrière l'autre, avec des cylindres de travail (W1 à W6) associés.

12. Carde pour non-tissé suivant l'une des revendications 1 à 11, caractérisée en ce que sur le pourtour du cylindre principal (T), entre le dispositif d'alimentation des fibres et la zone de réception des fibres (3), sont disposés des éléments de cardage.

13. Carde pour non-tissé suivant la revendication 12, caractérisée en ce que les éléments de cardage du cylindre principal (T) consistent en des segments de couvercle de cardage, par exemple des segments de card-master (C1-C2).

14. Carde pour non-tissé suivant la revendication 13, caractérisée en ce que la zone de réception des fibres (3) commence immédiatement après le dernier segment de card-master (C2) dans le sens de rotation du cylindre principal (T).

15. Carde pour non-tissé suivant l'une des revendications 1 à 14, caractérisée en ce que le dispositif d'aspiration consiste en un ventilateur à courant transversal (11), disposé immédiatement sous le dispositif de transport de non-tissé (5), dont la puissance d'aspiration est réglable.

16. Carde pour non-tissé suivant l'une des revendications 1 à 15, caractérisée en ce qu'il est prévu un second ventilator (21) qui, dans le segment supérieur (2a) du puits d'aération (2), insuffle un courant d'air supplémentaire (B).

17. Carde pour non-tissé suivant la revendication 16, caractérisée en ce que le second ventilateur (21) insuffle le courant d'air supplémentaire (B) avant le premier point d'étranglement (8) du puits d'aération (2).

18. Carde pour non-tissé suivant l'une des revendications 1 à 17, caractérisée en ce que dans le segment supérieur (2a) du puits d'aération (2) est disposée, sur toute la largeur, une barre d'ionisation.

19. Carde pour non-tissé suivant la revendication 18, caractérisée en ce que le profilé de compression du courant d'air (25) reçoit la barre d'ionisation.

20. Carde pour non-tissé suivant l'une des revendications 1 à 19, caractérisée en ce qu'au dessus du non-tissé de fibres placé sur le dispositif de transport de non-tissé (5) s'étend, sur toute la largeur du non-tissé de fibres, une seconde barre d'ionisation (27).

21. Procédé pour la formation aérodynamique d'un non-tissé de fibres (7)
- par le placement des fibres sur un cylindre (T) tournant à haute vitesse,
- par le centrifugeage des fibres déliées à l'endroit d'une zone de réception des fibres (3), dans un courant d'air laminaire à partir du cylindre (T),
- par le transport des fibres dans le courant d'air vers un moyen de transport de non-tissé perméable à l'air,
- par la séparation des fibres du courant d'air sur le moyen de transport de non-tissé (5).
caractérisé en ce que le courant d'air aspiré est comprimé au moins une fois avant l'entrée des fibres dans le courant d'air et au moins une fois lors de l'entrée des fibres dans le courant d'air.

22. Procédé suivant la revendication 21, caractérisé en ce qu'à l'endroit de la zone de réception des fibres (3) est ajustée une pression de 100 à 500 Pa (10 et 50 mm d'eau).

23. Procédé suivant l'une des revendications 21 ou 22, caractérisé en ce que la vitesse de circulation du courant d'air dans la zone de réception des fibres (3) est réglée tout au plus à une valeur correspondant à la vitesse circonférentielle du cylindre (T).

24. Procédé suivant l'une des revendications 21 à 23, caractérisé en ce que la vitesse de circulation du courant d'air dans la zone de réception des fibres (3) est réglée à une valeur de l'ordre de 20 à 40 m/sec.

25. Procédé suivant l'une des revendications 21 à 24, caractérisé en ce que, en plus du courant d'air (A) généré par l'aspiration, un autre courant d'air (B) est insufflé avant l'entrée des fibres dans le courant qui en résulte, afin d'augmenter la pression dynamique avant la compression.

26. Procédé suivant l'une des revendications 21 à 25, caractérisé en ce qu'un courant d'air est réglé entre 40 et 120 m³/(min. m).
